# EUROPÄISCHE PATENTSCHRIFT

(11) **EP 0 956 183 B1**
(45) Veröffentlichungstag und Bekanntmachung des Hinweises auf die Patenterteilung: **26.06.2002**
(21) Anmeldenummer: 97951177.1
(22) Anmeldetag: 12.11.1997
(51) Int. Cl.: B25B 15/02, B25G 1/08

(54) **SCHRAUBENDREHEREINHEIT FÜR SCHRAUBENDREHEREINSÄTZE**
SCREWDRIVER UNIT FOR SCREWDRIVER INSERTS
UNITE DE TOURNEVIS POUR INSERTS DE TOURNEVIS

(30) Priorität: 22.01.1997 DE 19702054
(43) Veröffentlichungstag der Anmeldung: 17.11.1999
(73) Patentinhaber: Witt, John Michael, 32760 Detmold (DE)
(72) Erfinder: KÖSTER, Horst, D-24105 Kiel (DE)
(74) Vertreter: Stenger, Watzke & Ring Patentanwälte
(86) Internationale Anmeldenummer: EP9706306
(87) Internationale Veröffentlichungsnummer: WO9832569

(56) Entgegenhaltungen:
- EP-A- 0 152 169
- EP-A- 0 247 263
- EP-A- 0 312 775
- DE-U- 9 411 520
- GB-A- 2 232 624
- US-A- 3 194 286
- US-A- 4 452 289
- US-A- 4 480 512

## Beschreibung

Die vorliegende Erfindung betrifft eine Schraubendrehereinheit für Schraubendrehereinsätze mit einem Befestigungsbereich und einem Funktionsbereich, bestehend aus einem in einem ein Deckelteil mit wenigstens einer Öffnung und einer Aufnahme für einen Schraubendrehereinsatz aufweisenden Behälter drehbar angeordneten Einsatz zur Lagerung wenigstens eines Schraubendrehereinsatzes, wobei der Schraubendrehereinsatz durch Verschieben vom Behälterinneren aus dem Einsatz durch die wenigstens eine Öffnung im Deckelteil heraus in der Aufnahme positionierbar ist.

Schraubendrehereinsätze sind meist rohr- bzw. stangenförmig ausgebildet, wobei das Rohr bzw. die Stange einen Befestigungsbereich und einen Funktionsbereich aufweist. Der Befestigungsbereich ist meist eckig, vorzugsweise als Sechskant ausgebildet. Für den Funktionsbereich kommen alle von Schraubendreherwerkzeugen bekannten Ausgestaltungen von Klingen und dergleichen in Frage, beispielsweise für Schlitzschrauben, Kreuzschlitzschrauben, Innensechskantschrauben, Spezialschrauben und dergleichen.

Die Schraubendrehereinsätze werden mit ihrem Befestigungsbereich in eine entsprechend ausgebildete Aufnahme eines Handgriffs, eines Maschinenschraubers bzw. einem entsprechend dem Befestigungsbereich ausgebildeten Adapter zur Aufnahme des Schraubendrehereinsatzes von außen eingesteckt und so verdrehsicher in der Aufnahme befestigt. Damit können mit nur einem Handgriff bzw. nur einem elektrisch oder mit Druckluft angetriebenen Maschinenschrauber durch Verwendung verschiedener Schraubendrehereinsätze mehrere verschiedene Schraubendreherwerkzeuge ersetzt werden.

Unter anderem sind Handgriffe bekannt, die im Griffbereich einen verschließbaren Behälter bereitstellen, in welchem mehrere Schraubendrehereinsätze aufbewahrt werden können. Dabei werden die Schraubendrehereinsätze lose in den Behälter eingelegt, und zur Verwendung eines Schraubendrehereinsatzes müssen zum Auswählen desselben meist alle Schraubendrehereinsätze aus dem Behälter entfernt werden. Bei dieser überaus unpraktischen Handhabung besteht darüber hinaus die Möglichkeit, daß Schraubendrehereinsätze verlorengehen und sonstwie beschädigt werden.

Die EP 0 152 169 A offenbart eine Schraubendrehereinheit mit einer Vielzahl von Schraubendrehereinsätzen. Eine mehrere Schraubendrehereinsätze aufnehmende Trommel ist in einem Schraubendrehereinsatz-Magazin drehbar gelagert. Exzentrisch zu der Drehachse der Trommel ist beidseitig fluchtend jeweils eine Hülse aufgesetzt, welche mit einer Aufnahmebohrung in der Trommel in Ausrichtung gebracht werden können. Ein Griffelement der Schraubendrehereinheit ist mit einer Drehstange verbunden, welche durch die Hülse sowie einer Aufnahmebohrung der Trommel hindurchführbar ist. Die Drehstange weist an ihrem den Griffelement gegenüberliegenden Ende eine Rastvorrichtung zum Einrasten eines Schraubendrehereinsatzes auf. Die Drehstange kann in den Hülsen zurückgezogen werden, so daß die Trommel mit den Schraubendrehereinsätzen frei drehbar wird, wodurch einer der Schraubendrehereinsätze ausgewählt werden kann. Ist die Trommel mit einer Aufnahmebohrung für einen der Schraubendrehereinsätze mit den Hülsen in Flucht gebracht, so kann die Drehstange mit dem Griffelement nach vorne in Richtung der Trommel geschoben werden. Ein in der Trommel befindlicher Schraubendrehereinsatz wird erfaßt, mit der Drehstange verbunden und in eine Arbeitsposition durch das vordere Ende der dem Griffelement gegenüberliegenden Hülse geschoben. Auf diese Weise kann zwischen mehreren Schraubendrehereinsätzen gewählt werden.

Aus der DE 94 11 520 U1 ist ein Bit-Schrauber bekannt, bestehend aus einem Handgriff und einem ein Mehrkantenprofil aufweisenden Schaft, in welchen jeweils ein Bit auswechselbar einsetzbar ist. Zwischen Schaft und Haltegriff ist ein Bit-Magazin in Form einer Drehtrommel angeordnet, deren Bit-Kammern nacheinander in axiale Fluchtung mit dem Schaft drehbar sind. Das jeweils in der in Fluchtung gebrachten Bit-Kammer befindliche Bit ist mittels eines rückwärtigen Stößels in den Schaft einschiebbar.

Die US 3 194 286 offenbart eine Schraubendrehereinheit bestehend aus einem Behälter mit einer Seitenwandung, einem Bodenteil und einem eine Öffnung und eine Aufnahme für einen Schraubendrehereinsatz aufweisenden Deckelteil sowie einem im Behälterinneren drehbar angeordneten Einsatz, der mehrere Schraubendrehereinsätze beinhaltet. Ein sich im drehbaren Einsatz befindlicher Schraubendrehereinsatz ist durch Verschieben aus dem Einsatz heraus durch die Öffnung des Deckelteils hindurch in der sich am Deckelteil befindlichen Aufnahme positionierbar.

Der vorliegenden Erfindung liegt die **Aufgabe** zugrunde, eine Schraubendrehereinheit für Schraubendrehereinsätze bereitzustellen, deren Verwendungsspektrum erweiterbar ist und die und die darüber hinaus mit einfachen Mitteln kostengünstig fertigbar ist.

Zur technischen **Lösung** wird für eine Schraubendrehereinheit der eingangs genannten Art vorgeschlagen, daß der Behälter an dem dem Deckelteil gegenüberliegenden Bereich einen Schaft zum Verbinden mit einem Maschinenschrauber oder dergleichen aufweist.

Durch den im Behälter anordbaren Einsatz, in welchem wenigstens ein Schraubendrehereinsatz gelagert werden kann, und durch die Möglichkeit, den Schraubendrehereinsatz durch Verschieben vom Behälterinneren aus dem Einsatz durch die wenigstens eine Öffnung im Deckelteil heraus in der Aufnahme für den Schraubendrehereinsatz bzw. dessen Befestigungsbereich positionieren zu können, ist eine überaus einfache Handhabung zum Einsetzen der Schraubendrehereinsätze gegeben, die insbesondere ein Verlieren von Schraubendrehereinsätzen bzw. deren Beschädigung verhindert. Dabei kann das Verschieben des Schraubendrehereinsatzes aus dem Einsatz heraus in die Aufnahme vorteilhafterweise durch einfaches Schwenken oder Kippen der Schraubendrehereinheit erfolgen. Ebenso kann die Schraubendrehereinheit auch mit einer Vorrichtung zum Verschieben eines Schraubendrehereinsatzes versehen sein, die beispielsweise mechanisch oder elektrisch, insbesondere mit Batterien oder Akkumulatoren, betreibbar ist. Darüber hinaus kann ein lästiges und überaus unpraktisches Auswählen eines einzelnen Schraubendrehereinsatzes aus einer größeren Menge von Schraubendrehereinsätzen entfallen.

Erfindungsgemäß weist der Behälter im dem Deckelteil gegenüberliegenden Bereich bzw. das Bodenteil einen Schaft zum Verbinden der Schraubendrehereinheit mit einem Maschinenschrauber auf. Der Schaft kann am Behälter bzw. am Bodenteil befestigt oder einteilig mit diesen ausgebildet sein. In vorteilhafter Weise ist der Schaft zentrisch angeordnet. Der Schaft kann in das Bohrfutter eines Maschinenschraubers eingespannt und somit mit diesem verbunden werden. Damit läßt sich die Schraubendrehereinheit und somit die in der Schraubendrehereinheit untergebrachten Schraubendrehereinsätze sowohl von Hand als auch mit Maschinenschraubem verwenden. Damit ist das Verwendungsspektrum der Schraubendrehereinheit gegenüber bekannten Einheiten erweitert.

In einer vorteilhaften Ausgestaltung der Erfindung ist der Behälter mit wenigstens einer Seitenwandung, einem Bodenteil und einem wenigstens eine Öffnung und eine Aufnahme für einen Schraubendrehereinsatz aufweisenden Deckelteil einen Volumenraum begrenzend ausgebildet. In vorteilhafter Weise ist dabei die Seitenwandung zylindrisch, vorzugsweise als Kreiszylinder, und Boden- sowie Deckelteil im wesentlichen plattenförmig, vorzugsweise als Kreisscheibe, ausgebildet. Durch diese Ausgestaltung läßt sich der Behälter der erfindungsgemäßen Schraubendrehereinheit aus handelsüblichen und kostengünstigen Einzelteilen zusammensetzen. In dem Volumenraum lassen sich dabei zusätzliche Applikationen integrieren, beispielsweise Batterien oder Akkumulatoren für eine oben erwähnte Verschiebevorrichtung und dergleichen.

In einer weiteren vorteilhaften Ausgestaltung der Erfindung ist der Schaft durch einen am Behälter bzw. am Bodenteil befestigbaren Deckel, der vorzugsweise halbkugelförmig ausgebildet ist, abgedeckt.

Damit kann zum einen der Schaft vor Beschädigungen und dergleichen und zum anderen der Benutzer der Schraubendrehereinheit vor Verletzungen und dergleichen geschützt werden.

In besonders vorteilhafter Ausgestaltung ist der Behälter als Griff ausgebildet, vorzugsweise als Handgriff. Dazu kann der Behälter bzw. dessen Seitenwandung auf der äußeren Seite rutschfest ausgebildet sein oder mit entsprechenden rutschfesten Beschichtungen versehen sein. Damit wird ein sicheres und festes Ergreifen der Schraubendrehereinheit ermöglicht, so daß eine einfache und verletzungsrisikovermindernde Schraubenmontage bzw. -demontage gewährleistet ist.

Gemäß einer weiteren vorteilhaften Ausgestaltung der Erfindung sind die wenigstens eine Öffnung und die Aufnahme des Deckelteils koaxial zueinander ausgebildet. Dadurch wird gewährleistet, daß ein Schraubendrehereinsatz vom Behälterinneren aus dem Einsatz durch die wenigstens eine Öffnung im Deckelteil heraus in der Aufnahme problemlos positionierbar ist. Dabei kann das Positionieren vorteilhafterweise mit nur einer, die Schraubendrehereinheit festhaltenden Hand erfolgen, beispielsweise durch Schwenken oder Kippen der Schraubendrehereinheit, so daß die andere Hand des Benutzers frei bleibt und sich dieser beispielsweise mit der freien Hand irgendwo festhalten kann, insbesondere bei der Schraubmontage in schwierigen Positionen, beispielsweise bei der Befestigung von Fassadenplatten und dergleichen.

In einer weiteren vorteilhaften Ausgestaltung der Erfindung ist die Aufnahme rohrförmig ausgebildet und weist vorzugsweise im Inneren einen sechseckigen Querschnitt auf. Damit wird gewährleistet, daß standardisierte Schraubendrehereinsätze in der Schraubendrehereinheit verwendet werden können. Vorteilhafterweise ist die Aufnahme sich in Richtung aus dem Behälter heraus verjüngend ausgebildet. Dadurch kann der Schraubendrehereinsatz beim Positionieren in der Aufnahme in dieser mit seinem Befestigungsbereich automatisch festgeklemmt und damit befestigt werden. Gemäß einer weiteren vorteilhaften Ausgestaltung der Erfindung weist die Aufnahme eine mit dem Querschnitt des Funktionsbereichs entsprechend ausgebildete Öffnung auf. Dadurch wird gewährleistet, daß der Schraubendrehereinsatz nicht in Richtung aus dem Behälter heraus aus der Aufnahme fallen kann.

Gemäß einer besonders vorteilhaften Ausgestaltung der Erfindung ist das Deckelteil lösbar am Behälter befestigbar. Dadurch wird die Möglichkeit geschaffen, den im Behälter anordbaren Einsatz bzw. die in diesem lagerbaren Schraubendrehereinsätze beispielsweise bei Beschädigung und dergleichen auszutauschen.

Mit einer weiteren vorteilhaften Ausgestaltung der Erfindung weist der Einsatz wenigstens einen Lagerraum für einen Schraubendrehereinsatz auf. Der wenigstens eine Lagerraum ist vorteilhafterweise zylindrisch ausgebildet und verläuft im wesentlichen parallel zur Schraubachse. Der Lagerraum weist in vorteilhafter Weise eine der Öffnung des Deckelteils entsprechende Öffnung auf, die ein wenig größer ausgebildet ist, als der Querschnitt des Befestigungsbereichs des Schraubendrehereinsatzes.

Gemäß einer weiteren besonders vorteilhaften Ausgestaltung der Erfindung ist der Einsatz im Behälter drehbar gelagert. Dadurch wird die Möglichkeit geschaffen, verschiedene, im Einsatz untergebrachte Schraubendrehereinsätze zur Verwendung durch Drehen des Einsatzes entsprechend auszuwählen. In vorteilhafter Weise weist der Einsatz dazu eine von außen sichtbare Markierung oder dergleichen auf, anhand derer der Benutzer erkennen kann, welcher Schraubendrehereinsatz zur Verwendung bereitsteht.

Gemäß einer weiteren vorteilhaften Ausgestaltung der Erfindung ist der wenigstens eine Lagerraum exzentrisch im Einsatz angeordnet. Dabei ist die Öffnung des wenigstens einen Lagerraums des Einsatzes in vorteilhafter Weise koaxial zur Öffnung im Deckelteil positionierbar. Dadurch kann durch Verdrehen des Einsatzes im Behälter der in dem wenigstens einen Lagerraum untergebrachte Schraubendrehereinsatz unterhalb der wenigstens einen Öffnung und der Aufnahme im Deckelteil positioniert werden, das heißt koaxial zur Schraubachse ausgerichtet werden. Zum Positionieren der Schraubendrehereinsätze weist der Einsatz in besonders vorteilhafter Weise eine Verstellvorrichtung auf. Gemäß einer vorteilhaften Ausgestaltung der Erfindung ist die Verstellvorrichtung scheibenförmig, vorzugsweise als Kreisscheibe, ausgebildet. In einer weiteren vorteilhaften Ausgestaltung der Erfindung ist die Verstellvorrichtung von außerhalb des Behälters betätigbar. Vorteilhafterweise ist die Verstellvorrichtung den Behälter wenigstens teilweise durchragend ausgebildet. In einer weiteren vorteilhaften Ausgestaltung der Erfindung ist die Verstellvorrichtung auf ihrer äußeren Randfläche mit Erhöhungen und/oder Vertiefungen ausgebildet, die ein leichteres Drehen des Einsatzes ermöglichen. Gemäß einer weiteren besonders vorteilhaften Ausgestaltung der Erfindung weist der Einsatz eine lösbare Arretiervorrichtung auf, die vorteilhafterweise durch radiale Aussparungen im Einsatz ausgebildet ist, in die zum Festlegen des Einsatzes im Behälter ein elastisch gelagerter Sperrstift eingreift.

Weitere Vorteile und Merkmale der Erfindung ergeben sich aus der folgenden Beschreibung anhand eines Ausführungsbeispiels der Erfindung. Dabei zeigen:
- Fig. 1: eine teilweise geschnittene Darstellung einer erfindungsgemäßen Schraubendrehereinheit und
- Fig. 2: einen Schnitt gemäß der Schnittlinie II-II gemäß Fig. 1.

Die Fig. 1 und 2 zeigen eine Schraubendrehereinheit 1, bestehend aus einem mit einem Zylinder 2, einem kreisförmigen Bodenteil 3 und einem ebenfalls kreisförmigen Deckelteil 4 einen Volumenraum 5 begrenzenden Behälter 6. In dem Behälter 6 ist ein zylinderförmiger Einsatz 7 angeordnet, der eine gegenüber der Querschnittsfläche 8 des Behälters 6 reduzierte Querschnittsfläche 9 aufweist. Der Einsatz 7 weist hier exemplarisch vier Lagerräume 10 auf, die zur Aufnahme von Schraubendrehereinsätzen 11 mit einem Befestigungsbereich 12 und einem Funktionsbereich 13 dienen. Der Einsatz 7 ist drehbar im Behälter 6 gelagert und weist im vorliegenden Fall in einem dem Deckelteil 4 zugeordneten Bereich eine kreisförmige Ausformung 14 auf, die durch eine Öffnung 15 im Behälter 6 aus diesem herausragt. Durch die Ausformung 14 ist eine Verstelleinrichtung gegeben, die ein Verdrehen des Einsatzes 7 im Behälter 6 ermöglicht. Zur Lagerung dient hier exemplarisch ein Steg 26, der im Behälter 6 unter dem Einsatz 7 angeordnet ist.

Die Ausformung 14 ist mit radialen Aussparungen 16 versehen, in die eine mittels einer Feder 17 gelagerte Kugel 18 einer Sperreinrichtung 17 zum Festlegen des Einsatzes 7 in verschiedenen Positionen eingreift.

Das Deckelteil 4 weist eine Öffnung 20 auf, welche mit einer rohrförmig ausgebildeten Aufnahme 21 für den Befestigungsbereich 12 eines Schraubendrehereinsatzes 11 mittels einer Schweißnaht 22 verbunden ist. In einer hier nicht dargestellten Ausführungsform sind das Deckelteil 4 und die Aufnahme 22 einteilig miteinander verbunden. Weitere Verbindungen zwischen dem Deckelteil 4 und der Aufnahme 21 sind ebenfalls denkbar. Die Aufnahme 21 weist eine der Querschnittsfläche des Schraubendrehereinsatzes 11 entsprechende Querschnittsfläche auf und ist im vorliegenden Fall sechseckig ausgebildet. Die Aufnahme 21 ist in dem aus dem Behälter 6 herausliegenden Bereich verjüngend ausgebildet und weist am sich in Richtung aus dem Behälter 6 herausliegenden Ende eine entsprechend der Querschnittsfläche des Funktionsbereiches 13 des Schraubendrehereinsatzes 11 ausgebildete Öffnung 23 auf. Durch diese Ausgestaltung der Aufnahme 21 wird der Schraubendrehereinsatz 11 mit seinem Befestigungsbereich 12 in der Aufnahme 21 leicht lösbar festgeklemmt und kann nicht in Richtung aus dem Behälter 6 heraus aus der Aufnahme 21 herausrutschen oder fallen.

Das Bodenteil 3 weist im vorliegenden Fall einen zentrisch am Bodenteil 3 ausgeformten Schaft 24 auf, der zum Verbinden der Schraubendrehereinheit 1 mit einem hier nicht dargestellten elektrisch oder mit Druckluft betriebenen Maschinenschrauber geeignet ist. Dazu wird der Schaft 24 der Schraubendrehereinheit 1 beispielsweise in dem Bohrfutter eines Maschinenschraubers eingespannt und so mit diesem verbunden. Wie in Fig. 1 dargestellt ist der Behälter 6 im Bereich des Bodenteils 3 mit einem lösbar am Behälter 6 befestigbaren, kugelförmig ausgebildeten, den Schaft 24 abdeckenden Deckel 25 versehen. Durch den Deckel 25 wird der unter anderem als Handgriff dienende Behälter 6 in seinem Endbereich entschärft, um so Verletzungen vorzubeugen. Darüber hinaus wird der Schaft 24 durch den Deckel 25 vor Beschädigungen und dergleichen geschützt.

Wie anhand der Fig. 1 und 2 zu erkennen ist, sind die Lagerräume 10 im Einsatz 7 so angeordnet, daß deren Öffnung durch entsprechendes Verdrehen des Einsatzes 7 koaxial zur Öffnung 20 im Deckelteil und damit koaxial zur rohrförmigen Aufnahme 21 positionierbar sind.

Mit Hilfe der aus der Öffnung 15 im Behälter 6 herausragenden Ausformung 14 wählt der Benutzer einen in einem Lagerraum 10 entsprechend untergebrachten Schraubendrehereinsatz 11 aus, indem dieser durch Verdrehen des Einsatzes mit Hilfe der Ausformung 14 koaxial zur Öffnung 20 und zur Aufnahme 21 positioniert wird. Mit Hilfe der Sperreinrichtung 19 und den in der Ausformung 14 eingebrachten Aussparungen 16 wird der Einsatz 7 durch die mittels der Feder 17 elastisch gelagerte Kugel 18 im Behälter 7 leicht festgelegt. Durch Neigen der Schraubendrehereinheit 1 in Richtung des Deckelteils 4 fällt ein Schraubendrehereinsatz 11 aus dem entsprechend unter der Aufnahme 21 positionierten Lagerraum 10 in die Aufnahme 21, wobei der Funktionsbereich 13 des Schraubendrehereinsatzes 11 aus der Öffnung 23 der Aufnahme 21 herausragt und der Befestigungsbereich 12 des Schraubendrehereinsatzes 11 in der Aufnahme 21 leicht festgeklemmt wird. Anschließend wird der Schraubendrehereinsatz 11 durch leichtes Verdrehen des Einsatzes 7 durch Verstellen der Ausformung 14 vor einem Zurückfallen, insbesondere während der Schraubmontage, in den Lagerraum 10 gesichert. Nach der Montage oder beispielsweise zum Wechseln eines Schraubendrehereinsatzes 11 wird der entsprechende Lagerraum 10 im Einsatz 7 durch Verdrehen des Einsatzes 7 mittels der Ausformung 14 wieder unterhalb der Aufnahme 21 positioniert, und durch leichtes Drücken auf den Funktionsbereich 13 des Schraubendrehereinsatzes 11 fällt dieser wieder in den Lagerraum 10. Durch Verdrehen des Einsatzes 7 kann nun ein anderer Schraubendrehereinsatz 11 ausgewählt oder aber die Schraubendrehereinheit 1 gesichert werden, das heißt leicht verdreht werden, um ein Hin- und Herrutschen des Schraubendrehereinsatzes 11 in dem Lagerraum 10 und der Aufnahme 21 bei Nichtgebrauch der Schraubendrehereinheit 1 zu verhindern.

Durch die Schraubendrehereinheit 1 wird die Handhabung der Schraubendrehereinsätze 11 erheblich verbessert und insbesondere das Einsetzen der Schraubendrehereinsätze 11 weitestgehend automatisiert. Anstelle eines leichten Neigens der genannten Schraubendrehereinheit 1 kann eine Vorrichtung im Behälter 6 vorgesehen sein, die ein Verschieben der Schraubendrehereinsätze 11 aus dem Lagerraum 10 heraus in die Aufnahme 21 hinein beispielsweise per Knopfdruck vornimmt. Die Vorrichtung kann dabei mechanisch beispielsweise mittels einer Feder oder aber auch batteriebetrieben mit einem elektrischen Antrieb versehen sein. Desweiteren ist das Verwendungsspektrum der Schraubendrehereinheit 1 erweitert, so kann beispielsweise die Schraubendrehereinheit 1 sowohl als Handwerkzeug als auch in Verbindung mit einem Maschinenschrauber verwendet werden. Schließlich ist die Schraubendrehereinheit 1 mit einfachen Mitteln überaus kostengünstig fertigbar.

Das in der vorliegenden Erfindung beschriebene Ausführungsbeispiel dient lediglich zur Verdeutlichung.

### Bezugszeichenliste

- 1: Schraubendrehereinheit
- 2: Zylinder
- 3: Bodenteil
- 4: Deckelteil
- 5: Volumenraum
- 6: Behälter
- 7: Einsatz
- 8: Querschnittsfläche
- 9: Querschnittsfläche
- 10: Lagerraum
- 11: Schraubendrehereinsatz
- 12: Befestigungsbereich
- 13: Funktionsbereich
- 14: Ausformung
- 15: Öffnung
- 16: Aussparung
- 17: Feder
- 18: Kugel
- 19: Arretiervorrichtung
- 20: Öffnung
- 21: Aufnahme
- 22: Schweißnaht
- 23: Öffnung
- 24: Schaft
- 25: Deckel
- 26: Steg

## Patentansprüche

1. Schraubendrehereinheit (1) für Schraubendrehereinsätze (11) mit einem Befestigungsbereich (12) und einem Funktionsbereich (13), bestehend aus einem in einem ein Deckelteil (4) mit wenigstens einer Öffnung (20) und einer Aufnahme (21) für einen Schraubendrehereinsatz (11) aufweisenden Behälter (6) drehbar angeordneten Einsatz (7) zur Lagerung wenigstens eines Schraubendrehereinsatzes (11), wobei der Schraubendrehereinsatz (11) durch Verschieben vom Behälterinneren aus dem Einsatz (7) durch die wenigstens eine Öffnung (20) im Deckelteil (4) heraus in der Aufnahme (21) positionierbar ist,
**dadurch gekennzeichnet,**
**daß** der Behälter (6) an dem dem Deckelteil (14) gegenüberliegenden Bereich einen Schaft (24) zum Verbinden mit einem Maschinenschrauber oder dergleichen aufweist.

2. Schraubendrehereinheit nach Anspruch 1, **dadurch gekennzeichnet, daß** der Behälter (6) mit wenigstens einer Seitenwandung (2), einem Bodenteil (3) und dem die Öffnung (20) und die Aufnahme (21) für einen Schraubendrehereinsatz (11) aufweisenden Deckelteil (4) einen Volumenraum (5) begrenzend ausgebildet ist.

3. Schraubendrehereinheit nach Anspruch 2, **dadurch gekennzeichnet, daß** der Schaft (24) am Bodenteil (3) angeordnet ist.

4. Schraubendrehereinheit nach Anspruch 3, **dadurch gekennzeichnet, daß** der Schaft (24) zentrisch am Bodenteil (3) angeordnet ist.

5. Schraubendrehereinheit nach einem der Ansprüche 2 bis 4, **dadurch gekennzeichnet, daß** am Bodenteil (3) eine Abdeckung (25) befestigbar ist.

6. Schraubendrehereinheit nach einem der vorhergehenden Ansprüche,
**dadurch gekennzeichnet, daß** der Behälter (6) als Griff ausgebildet ist.

7. Schraubendrehereinheit nach Anspruch 6, **dadurch gekennzeichnet, daß** der Griff rutschfest ausgebildet ist.

8. Schraubendrehereinheit nach einem der vorhergehenden Ansprüche, **dadurch gekennzeichnet, daß** die wenigstens eine Öffnung (20) und die Aufnahme (21) des Deckelteils (4) koaxial zueinander ausgebildet sind.

9. Schraubendrehereinheit nach einem der vorhergehenden Ansprüche, **dadurch gekennzeichnet, daß** die wenigstens eine Öffnung (20) zentrisch am Deckelteil (4) angeordnet ist.

10. Schraubendrehereinheit nach einem der vorhergehenden Ansprüche, **dadurch gekennzeichnet, daß** die Aufnahme (21) rohrförmig ausgebildet ist.

11. Schraubendrehereinheit nach einem der vorhergehenden Ansprüche, **dadurch gekennzeichnet, daß** die Aufnahme (21) einen sechseckigen Querschnitt aufweist.

12. Schraubendrehereinheit nach einem der vorhergehenden Ansprüche, **dadurch gekennzeichnet, daß** die Aufnahme (21) sich in Richtung aus dem Behälter (6) heraus verjüngend ausgebildet ist.

13. Schraubendrehereinheit nach einem der vorhergehenden Ansprüche, **dadurch gekennzeichnet, daß** die Aufnahme (21) an dem Deckelteil nach außerhalb des Behälterinneren weisend angeordnet ist.

14. Schraubendrehereinheit nach einem der vorhergehenden Ansprüche, **dadurch gekennzeichnet, daß** das Deckelteil (4) lösbar am Behälter (6) befestigbar ist.

15. Schraubendrehereinheit nach einem der vorhergehenden Ansprüche, **dadurch gekennzeichnet, daß** die Aufnahme (21) eine dem Querschnitt des Funktionsbereichs (13) entsprechend ausgebildete Öffnung (23) aufweist.

16. Schraubendrehereinheit nach einem der vorhergehenden Ansprüche, **dadurch gekennzeichnet, daß** der Einsatz (7) wenigstens einen Lagerraum (10) für einen Schraubendrehereinsatz (11) aufweist.

17. Schraubendrehereinheit nach Anspruch 16, **dadurch gekennzeichnet, daß** der wenigstens eine Lagerraum (10) zylindrisch ausgebildet ist.

18. Schraubendrehereinheit nach einem der Ansprüche 16 oder 17, **dadurch gekennzeichnet, daß** der wenigstens eine Lagerraum (10) im wesentlichen parallel zur Schraubachse verlaufend ausgebildet ist.

19. Schraubendrehereinheit nach einem der Ansprüche 16 bis 18, **dadurch gekennzeichnet, daß** der Lagerraum (10) eine der Öffnung (20) des Deckelteils (4) entsprechend ausgebildete Öffnung aufweist.

20. Schraubendrehereinheit nach einem der Ansprüche 16 bis 19, **dadurch gekennzeichnet, daß** die Öffnung einen entsprechend dem Querschnitt des Befestigungsbereichs (12) ausgebildeten Querschnitt aufweist.

21. Schraubendrehereinheit nach einem der Ansprüche 16 bis 20, **dadurch gekennzeichnet, daß** der wenigstens eine Lagerraum (10) exzentrisch im Einsatz (7) angeordnet ist.

22. Schraubendrehereinheit nach einem der Ansprüche 16 bis 21, **dadurch gekennzeichnet, daß** die Öffnung des wenigstens einen Lagerraums koaxial zur Öffnung (20) im Deckelteil (21) positionierbar ist.

23. Schraubendrehereinheit nach einem der vorhergehenden Ansprüche, **dadurch gekennzeichnet, daß** der Einsatz (7) eine Verstellvorrichtung (14) aufweist.

24. Schraubendrehereinheit nach Anspruch 23, **dadurch gekennzeichnet, daß** die Verstellvorrichtung (14) scheibenförmig ausgebildet ist.

25. Schraubendrehereinheit nach einem der Ansprüche 23 oder 24, **dadurch gekennzeichnet, daß** die Verstellvorrichtung (14) von außerhalb des Behälters (6) betätigbar ist.

26. Schraubendrehereinheit nach einem der Ansprüche 23 bis 25, **dadurch gekennzeichnet, daß** die Verstellvorrichtung (14) den Behälter (6) wenigstens teilweise durchragend ausgebildet ist.

27. Schraubendrehereinheit nach einem der Ansprüche 23 bis 26, **dadurch gekennzeichnet, daß** die Verstellvorrichtung (14) auf ihrer äußeren Randfläche Erhöhungen und/oder Vertiefungen aufweist.

28. Schraubendrehereinheit nach einem der vorhergehenden Ansprüche, **dadurch gekennzeichnet, daß** der Einsatz (7) eine lösbare Arretiervorrichtung (19) aufweist.

29. Schraubendrehereinheit nach Anspruch 28, **dadurch gekennzeichnet, daß** die Arretiervorrichtung durch radiale Aussparungen (14) im Einsatz (7) ausgebildet ist, in die zum Festlegen des Einsatzes (7) im Behälter (6) ein elastisch gelagertes Sperrelement (18) eingreift.

## Claims

1. Screwdriver unit (1) for screwdriver inserts (11) having a fastening region (12) and a functional region (13), consisting of an insert (7) which is arranged in a rotatable manner in a container (6) having a lid part (4) with has least one opening (20) and a receptacle (21) for a screwdriver insert (11) and is intended for storing at least one screwdriver insert (11), it being possible for the screwdriver insert (11) to be positioned in the receptacle (21) by being displaced from the container interior from the insert (7) through the at least one opening (20) in the lid part (4), **characterized in that** the container (6), at the region opposite the lid part (14), has a shank (24) for connecting to a machine screwdriver or the like.

2. Screwdriver unit according to Claim 1, **characterized in that** the container (6), with at least one side wall (2), a base part (3) and the lid part (4) having the opening (20) and the receptacle (21) for a screwdriver insert (11), is designed so as to define a volumetric space (5).

3. Screwdriver unit according to Claim 2, **characterized in that** the shank (24) is arranged on the base part (3).

4. Screwdriver unit according to Claim 3, **characterized in that** the shank (24) is arranged centrally on the base part (3).

5. Screwdriver unit according to one of Claims 2 to 4, **characterized in that** a cover (25) can be fastened to the base part (3).

6. Screwdriver unit according to one of the preceding claims, **characterized in that** the container (6) is designed as a grip.

7. Screwdriver unit according to Claim 6, **characterized in that** the grip is of non-slip design.

8. Screwdriver unit according to one of the preceding claims, **characterized in that** the at least one opening (20) and the receptacle (21) of the lid part (4) are designed to be coaxial to one another.

9. Screwdriver unit according to one of the preceding claims, **characterized in that** the at least one opening (20) is arranged centrally on the lid part (4).

10. Screwdriver unit according to one of the preceding claims, **characterized in that** the receptacle (21) is of tubular design.

11. Screwdriver unit according to one of the preceding claims, **characterized in that** the receptacle (21) has a hexagonal cross section.

12. Screwdriver unit according to one of the preceding claims, **characterized in that** the receptacle (21) is designed to taper in the direction from the container (6).

13. Screwdriver unit according to one of the preceding claims, **characterized in that** the receptacle (21) is arranged on the lid part so as to point outside the container interior.

14. Screwdriver unit according to one of the preceding claims, **characterized in that** the lid part (4) can be releasably fastened to the container (6).

15. Screwdriver unit according to one of the preceding claims, **characterized in that** the receptacle (21) has an opening (23) designed in accordance with the cross section of the functional region (13).

16. Screwdriver unit according to one of the preceding claims, **characterized in that** the insert (7) has at least one storage space (10) for a screwdriver insert (11).

17. Screwdriver unit according to Claim 16, **characterized in that** the at least one storage space (10) is of cylindrical design.

18. Screwdriver unit according to either of Claims 16 and 17, **characterized in that** the at least one storage space (10) is designed so as to run essentially parallel to the screwdriving axis.

19. Screwdriver unit according to one of Claims 16 to 18, **characterized in that** the storage space (10) has an opening designed in accordance with the opening (20) of the lid part (4).

20. Screwdriver unit according to one of Claims 16 to 19, **characterized in that** the opening has a cross section designed in accordance with the cross section of the fastening region (12).

21. Screwdriver unit according to one of Claims 16 to 20, **characterized in that** the at least one storage space (10) is arranged eccentrically in the insert (7).

22. Screwdriver unit according to one of Claims 16 to 21, **characterized in that** the opening of the at least one storage space can be positioned coaxially to the opening (20) in the lid part (4).

23. Screwdriver unit according to one of the preceding claims, **characterized in that** the insert (7) has an adjusting device (14).

24. Screwdriver unit according to Claim 23, **characterized in that** the adjusting device (14) is designed in a disc shape.

25. Screwdriver unit according to either of Claims 23 and 24, **characterized in that** the adjusting device (14) can be actuated from outside the container (6).

26. Screwdriver unit according to one of Claims 23 to 25, **characterized in that** the adjusting device (14) is designed to project at least partly through the container (6).

27. Screwdriver unit according to one of Claims 23 to 26, **characterized in that** the adjusting device (14) has prominences and/or recessed portions on its outer marginal surface.

28. Screwdriver unit according to one of the preceding claims, **characterized in that** the insert (7) has a 5 releasable locking device (19).

29. Screwdriver unit according to Claim 28, **characterized in that** the locking device is formed by radial recesses (14) in the insert (7), in which recesses (14) an elastically mounted blocking element 0 (18) engages for securing the insert (7) in the container (6).

## Revendications

1. Unité de tournevis (1) pour inserts de tournevis (11), munie d'une partie de fixation (12) et d'une partie de fonction (13), composée d'un insert (7) placé de manière rotative dans un récipient (6) présentant une partie de couvercle (4) avec au moins une ouverture (20) et un logement (21) pour l'insert de tournevis (11), afin de loger au moins un insert de tournevis (11), l'insert de tournevis (11) étant positionnable dans le logement (21) en déplaçant l'intérieur du réservoir hors de l'insert (7) par au moins un orifice (20) dans la partie de couvercle (4), **caractérisée en ce que** le récipient (6) présente, sur la partie opposée à la partie de couvercle (14), une tige (24) pour le raccordement à une visseuse mécanique.

2. Unité de tournevis selon la revendication 1, **caractérisée en ce que** le récipient (6) délimitant un espace de volume (5) est formé avec au moins une paroi latérale (2), une partie de fond (3) et la partie de couvercle (4) présentant l'ouverture (20) et le logement (21) pour un insert de tournevis (11).

3. Unité de tournevis selon la revendication 2, **caractérisée en ce que** la tige (24) est placée sur la partie de fond (3).

4. Unité de tournevis selon la revendication 3, **caractérisée en ce que** la tige (24) est placée de manière centrée sur la partie de fond (3).

5. Unité de tournevis selon l'une des revendications 2 à 4, **caractérisée en ce qu'**un couvercle (25) peut être fixé sur la partie de fond (3).

6. Unité de tournevis selon l'une des revendications précédentes, **caractérisée en ce que** le récipient (6) est formé comme un manche.

7. Unité de tournevis selon la revendication 6, **caractérisée en ce que** le manche est formé de manière antidérapante.

8. Unité de tournevis selon l'une des revendications précédentes, **caractérisée en ce qu**'au moins l'une des ouvertures (20) et le logement (21) de la partie de couvercle (4) sont formés de manière coaxiale l'un par rapport à l'autre.

9. Unité de tournevis selon l'une des revendications précédentes, **caractérisée en ce qu**'au moins l'une des ouvertures (20) est placée de manière centrée sur la partie de couvercle (4).

10. Unité de tournevis selon l'une des revendications précédentes, **caractérisée en ce que** le logement (21) est formé comme un tube.

11. Unité de tournevis selon l'une des revendications précédentes, **caractérisée en ce que** le logement (21) présente une section hexagonale.

12. Unité de tournevis selon l'une des revendications précédentes, **caractérisée en ce que** le logement (21) est formé en se rétrécissant en partant du récipient (6).

13. Unité de tournevis selon l'une des revendications précédentes, **caractérisée en ce que** le logement (21) sur la partie de couvercle est placé de manière orientée vers l'extérieur de la partie intérieure du récipient.

14. Unité de tournevis selon l'une des revendications précédentes, **caractérisée en ce que** la partie de couvercle (4) est fixée de manière amovible sur le récipient (6).

15. Unité de tournevis selon l'une des revendications précédentes, **caractérisée en ce que** le logement (21) présente une ouverture (23) formée de manière correspondante à la section de la partie de fonction (13).

16. Unité de tournevis selon l'une des revendications précédentes, **caractérisée en ce que** l'insert (7) présente au moins un espace de stockage (10) pour un insert de tournevis (11).

17. Unité de tournevis selon la revendication 16, **caractérisée en ce qu**'au moins l'un des espaces de stockage (10) est formé de manière cylindrique.

18. Unité de tournevis selon l'une des revendications 16 ou 17, **caractérisée en ce qu**'au moins l'un des espaces de stockage (10) est formé de manière essentiellement parallèle à l'axe de la vis.

19. Unité de tournevis selon l'une des revendications 16 à 18, **caractérisée en ce que** l'espace de stockage (10) présente une ouverture formée de manière correspondante à l'ouverture (20) de la partie de couvercle (4).

20. Unité de tournevis selon l'une des revendications 16 à 19, **caractérisée en ce que** l'ouverture présente une section formée de manière correspondante à la section de la partie de fixation (12).

21. Unité de tournevis selon l'une des revendications 16 à 20, **caractérisée en ce qu**'au moins l'un des espaces de stockage (10) est placé de manière excentrée dans l'insert (7).

22. Unité de tournevis selon l'une des revendications 16 à 21, **caractérisée en ce que** l'ouverture d'au moins l'un des espaces de stockage est positionnable de manière coaxiale à l'ouverture (20) dans la partie de couvercle (21).

23. Unité de tournevis selon l'une des revendications précédentes, **caractérisée en ce que** l'insert (7) présente un dispositif de réglage (14).

24. Unité de tournevis selon la revendication 23, **caractérisée en ce que** le dispositif de réglage (14) est en forme de disque.

25. Unité de tournevis selon l'une des revendications 23 ou 24, **caractérisée en ce que** le dispositif de réglage (14) peut être actionné depuis l'extérieur du récipient (6).

26. Unité de tournevis selon l'une des revendications 23 à 25, **caractérisée en ce** le dispositif de réglage (14) est formé de manière à traverser le récipient (6) au moins en partie.

27. Unité de tournevis selon l'une des revendications 23 à 26, **caractérisée en ce** le dispositif de réglage (14) présente des bosses et/ou des creux sur sa face latérale extérieure.

28. Unité de tournevis selon l'une des revendications précédentes, **caractérisée en ce que** l'insert (7) présente un dispositif de blocage (19) amovible.

29. Unité de tournevis selon la revendication 28, **caractérisée en ce que** le dispositif de blocage est formé par des évidements (14) dans l'insert (7), dans lesquels a prise un élément de blocage (18) placé de manière élastique pour la fixation de l'insert (7) dans le récipient (6).
